# EUROPÄISCHE PATENTSCHRIFT

(11) **EP 0 173 851 B1**
(45) Veröffentlichungstag und Bekanntmachung des Hinweises auf die Patenterteilung: **10.01.1990**
(21) Anmeldenummer: 85109389.8
(22) Anmeldetag: 26.07.1985
(51) Int. Cl.: H01J 29/86, H01J 29/89, H01J 31/50

(54) **Elektronischer Vakuumbildverstärker für Einrichtungen zur Diagnostik mit Röntgenstrahlen**
Electronic vacuum image intensifier for X-ray diagnosis devices
Intensificateur d'image électronique à vide pour dispositifs de diagnostic par rayons X

(30) Priorität: 10.08.1984 DE 3429561
(43) Veröffentlichungstag der Anmeldung: 12.03.1986
(73) Patentinhaber: SIEMENS AKTIENGESELLSCHAFT, 80333 München (DE)
(72) Erfinder: Beierlein, Rainer, D-8521 Spardorf (DE)

(56) Entgegenhaltungen:
- EP-A- 0 087 674
- DE-A- 1 514 945
- DE-A- 2 423 935
- FR-A- 1 474 415
- FR-A- 2 335 035
- FR-A- 2 348 563
- US-A- 2 346 810
- US-A- 3 037 419
- US-A- 3 622 786
- US-A- 4 333 030

## Beschreibung

Elektronischer Vakuumbildverstärker für Einrichtungen zur Diagnostik mit Röntgenstrahlen

Die Erfindung betrifft elektronische Vakuumbildverstärker für Einrichtungen zur Diagnostik mit Röntgenstrahlen nach dem Oberbegriff des Patentanspruchs 1. Eine solche Einrichtung ist in der EP-A-0 087 674 beschrieben.

Bei beispielsweise aus der US-A-3 622 786 bekannten Röntgendiagnostikeinrichtungen, die einen Röntgenbildverstärker umfassen, dem ein Objektiv beispielsweise einer Röntgenfernsehkette nachgeschaltet ist, handelt es sich um die Aneinanderreihung getrennt aufgebauter Teilvorrichtungen, d. h. eines Bildverstärkers, dem ein gesondertes Objektiv zugeordnet ist. Dabei bleiben im optischen Übertragungsweg Abstände zwischen den Flächen, über die das Ausgangsbild übertragen wird. Dies führt dazu, dass an den optischen Grenzflächen und besonders im Träger des Ausgangsleuchts.chirmes des Bildverstärkers Reflexe entstehen. Solche Reflexe sowie das dabei entstehende Streulicht verschlechtern einerseits den Kontrast, erhöhen andererseits in unerwünschter Weise den Untergrund des Bildes und verringern damit die Bildqualität.

Zur Vermeidung von Grenzflächen werden bei bekannten Röntgenfernsehketten, wie sie beispielsweise in der US-A-3 058021 beschrieben sind, zwischen dem Ausgang des Bildverstärkers und dem Eingang einer Fernsehaufnahmekamera Faseroptikverbindungen angebracht. Dies hat aber den Nachteil, dass neben dem Lichtverlust durch Eigenabsorption der Faseroptik auch Auflösungsverluste entstehen. Auch ist eine Lichtteilung auf mehrere Empfänger nicht möglich. Andererseits wurde auch versucht, durch Absorption den Untergrund weitgehend zu beseitigen und den Kontrast zu verbessern. Das dabei zur Herstellung des Leuchtschirmträgers verwendete Grauglas bzw. benutzte Absorptionsschichten ergeben aber einen Lichtverlust und haben den Nachteil, dass sie zusätzlich Kosten verursachen.

Um die Ausgangsbilder einer Bildröhre zu verbessern, wurde gemäss der obengenannten EP-A-0 087 674 auch schon versucht, den Glasträger des Ausgangsleuchtschirmes so viel dicker zu machen, dass Totalreflexionen an der Innenseite seiner Ausgangsfläche nicht mehr auf die Betrachtungsfläche gelangen. Um dabei einen Leuchtschirm mit üblichem Träger verwenden zu können, hat man seine Ausgangsfläche mit der Innenfläche der Ausgangsfensterscheibe des Röhrenkolbens zu einem Stapel geeigneter Dicke verklebt. Gegebenenfalls sollte zur Erzielung ausreichender Dicke zusätzlich noch an der Aussenseite der Fensterscheibe eine transparente Platte angeklebt werden. Ein derartiger Stapel verlangt wenigstens eine Kittung, die im Röhrenkolben liegt. Weil zur Zeit aber keine Kitte zur Verfügung stehen, die optisch einwandfrei und vakuumbeständig sind, ist bisher noch keine Bildröhre nach der EP-A-0 087 674 auf dem Markt erschienen.

Aus der US-A-2 346 810 ist eine Bildröhre für Fernsehwiedergabe bekannt, bei der ein Teil des Vakuumkolbens als Träger der Ausgangsleuchtschicht wirkt. Im Bereich dieses Trägers weist der Vakuumkolben eine derartige Dicke auf, dass Totalreflexionen auf Bereiche geleitet werden, die ausserhalb des Betrachtungsfeldes liegen. Zur Erzielung des gleichen Effektes kann gemäss dieser Patentschrift aber auch auf dem Träger, der die gleiche Dicke wie der übrige Kolben aufweist, eine dicke Platte gekittet sein. Durch diese Anordnung werden zwar die Störungen durch Totalreflexionen nahezu vollständig vermieden. Sie weist aber den Nachteil auf, dass sie sich nicht oder nur schwer bei einem bekannten Bildverstärker realisieren lässt, da wegen des hohen Ausschusses der Leuchtstoffschichten diese zweckmässigerweise nur auf einen auswechselbaren Träger aufgebracht werden können.

In der DE-A-2 423935 ist ein Röntgenbildverstärker beschrieben, bei dem das den Leuchtschirm tragende Ausgangsfenster in einen mit der Anode verbundenen metallischen Rahmen eingesetzt ist. Ein derartiger Aufbau ermöglicht aber keine möglichst dichte Kopplung der nachfolgenden Komponente der Röntgendiagnostikeinrichtung, da an dem Rahmen die volle Hochspannung liegt und somit keine ausreichende Hochspannungsisolation gewährleistet ist.

Aus der FR-A-2 333 035 ist ein Flachbildverstärker bekannt, bei dem das den Leuchtschirm tragende Ausgangsfenster auf einen Abstandsring aufgesetzt ist. Das Ausgangsfenster weist den gleichen Durchmesser wie das Eingangsfenster und der Abtastring auf. Da der Abtastring sich direkt auf die Eingangs- und Ausgangsfenster abstützt, ist er aus isolierendem Material hergestellt. Er weist ein Z-förmiges Profil auf, damit eine Verformung der Potentialfelder erreicht wird und somit Spannungsüberschläge vermieden werden. Durch die spezielle Ausbildung des Abstandsringes erschwert sich aber die Herstellung eines derartigen Flachbildverstärkers. Auch tritt hierbei nicht das Problem der Hochspannungsfestigkeit gegenüber nachfolgenden Komponenten auf, da Flachbildverstärker nur zur direkten Beobachtung eingesetzt werden.

Die Erfindung geht von der Aufgabe aus, einen Vakuumbildverstärker für eine Einrichtung zur Diagnostik mit Röntgenstrahlen gemäss dem Oberbegriff des Patentanspruchs 1 zu schaffen, der leicht und kostengünstig mit den heute zur Verfügung stehenden Mitteln mit guter Qualität herstellbar ist, bei dem sich keine Kittschichten innerhalb des Vakuums befinden und der eine ausreichende Hochspannungsfestigkeit auch gegenüber direkt angekoppelten Anlagekomponenten aufweist.

Diese Aufgabe wird erfindungsgemäss durch die in dem Patentanspruch 1 angegebenen Merkmale gelöst. Zweckmässige Ausgestaltungen und Weiterbildungen sind Gegenstände der Unteransprüche.

Indem die Leuchtschicht direkt auf einen Träger aufgebracht ist, der die Ausgangsfensterscheibe des Vakuumkolbens darstellt, wird gegenüber der aus EP-A-0 087674 bekannten Lösung eine Kittfläche vermieden, die im Hochvakuum der Bildröhre liegen muss.

Dadurch, dass das Ausgangsfenster die Öffnung der Wand des Vakuumkolbens überragt, wird erreicht, dass grössere Kriechstrecken entstehen. Durch Auslegung der durch die Wand des Vakuumkolbens und des im Durchmesser grösseren Ausgangsfensters gebildeten Nut durch die Vergussmasse wird die Hochspannungsisolation weiterhin vergrössert.

Die Dicke des Ausgangsfensters kann auch ohne Schwierigkeiten mittels einer entsprechenden Platte aus optischem Glas erhalten werden, die an der Aussenfläche einer Trägerplatte angekittet wird. Einerseits braucht der verwendete Kitt nicht dauerhaft vakuumbeständig zu sein und andererseits kann die Anbringung der Platte, die optische Qualität aufweisen muss, zu einem Zeitpunkt erfolgen, bei welchem die Herstellung der eigentlichen Bildröhre abgeschlossen ist, so dass weder die Kittfläche noch die optische Glasplatte der bei der Herstellung der Bildröhre erforderlichen Ausheizung ausgesetzt zu werden braucht. Bei der Herstellung der Bildröhre selbst kann in der sonst üblichen Weise verfahren werden.

Während für den eigentlichen Träger der Leuchtschicht übliches Geräteglas mit einer Stärke von 0,5 bis 10 mm, insbesondere 1 mm verwendbar ist, wird für die dicke Platte optisches Glas verwendet. Mit dieser Platte, deren grosse Flächen optische Genauigkeit aufweisen sollen, damit keine Bildfehler entstehen, sollte zusammen mit dem Träger und der Kittungsschicht eine Gesamtdicke von mindestens dem halben Durchmesser des Bildes erhalten werden, d.h. bei üblichen Röntgenbildwandlern in der Grössenordnung von 8 bis 20 mm liegen. Die Abmessungen ergeben sich daraus, dass in Abhängigkeit vom Brechungsindex des verwendeten Glases ein Bildpunkt vom äussersten Bildrand durch Totalreflexion an der Glas-Luftfläche nicht mehr innerhalb des Bildkreises auf den Leuchtstoff zurück reflektiert wird.

An sich reicht es aus, den Träger des Ausgangsleuchtschirmes des Bildverstärkers entsprechend dick zu machen. Dabei ist es aber notwendig, die dazu verwendete, mit parallelen Ebenen begrenzte Platte aus optischem Glas zu machen. Dies ist teuer und in vielen Fällen nicht technologisch durchführbar und beherrschbar. Auch haben optische Gläser in der Regel eine zu hohe elektrische Leitfähigkeit.

In einfacher und sicherer Weise wird ein dicker Träger dadurch erreicht, dass man den Ausgangsleuchtschirm in üblicher Weise auf einer dünnen Trägerplatte herstellt, diese auf das Ausgangsfenster des Bildverstärkers aufsetzt und nach Prüfung des Bildverstärkers eine entsprechend dicke Platte aus optischem Glas aufkittet. So braucht das teure optische Element erst zum Einsatz zu kommen, wenn alle Teile des Bildverstärkers auf volle Funktionsfähigkeit geprüft sind. Für das Glas des Trägers und als optisches Glas sind nur Materialien zu wählen, die zusammen die für das Ausgangsfenster erforderliche Isolierfähigkeit ergeben.

Ein Fenster hinreichend mechanischer und elektrischer Stabilität sowie optischer Qualität kann auch erhalten werden, indem zwischen der Trägerplatte und der Platte aus optischem Glas eine dem erforderlichen elektrischen Widerstand entsprechend dicke Platte aus technischem Glas eingefügt wird. Dieses Glas kann mit ausreichendem elektrischem Widerstand hergestellt werden, was bei vielen optischen Gläsern wegen der dort anderen wichtigen optischen Glasparameter nicht erreichbar ist. Es hat sich als zweckmässig herausgestellt, bei dem Stapel der Scheiben den Durchmesser der Zwischenscheibe aus technischem Glas im Vergleich zu demjenigen der anderen Scheiben grösser zu machen. So wird im Sinne des Aufbaus üblicher Isolatoren durch die seitlich herausstehenden Flächen der Zwischenscheibe eine grosse Isolierstrecke zwischen dem Leuchtschirmträger und der Platte aus optischem Glas wirksam.

Die Aussenfläche der Platte aus optischem Glas kann zusätzlich verbessert werden, indem sie mit einer Antireflexschicht belegt wird, weil dann die Rückreflexionen auf die Leuchtstoffschicht geringer werden. Im Ausgangsbild wegen einer gewissen Restreflexion immer noch enthaltener Untergrund kann vermindert werden, indem eine Absorptionsschicht bzw. Grauglas in einer der Glasscheiben verwendet wird. Gegenüber den bekannten Anordnungen kann dabei aber die Stärke der Absorptionswirkung gering gehalten werden, weil die Hauptsache des Untergrundes schon durch die Verwendung der dicken Platte beseitigt ist. Weitere Einzelheiten und Vorteile der Erfindung werden nachfolgend anhand der in der Zeichnung dargestellten Ausführungsbeispiele weiter erläutert. Es zeigen:
Fig. 1 ein Blockschaltbild einer Röntgenbildverstärker-Fernsehkette,
Fig. einen Querschnitt durch das Ausgangsfenster des in der Fernsehkette verwendeten Bildverstärkers,
Fig. und 4 Querschnitte durch abgewandelte Ausführungsformen des Ausgangsfensters.

In der Fig. ist eine Röntgenbildverstärker-Fernsehkette einer Einrichtung zur Diagnostik mit Röntgenstrahlen dargestellt. Sie weist einen Bildverstärker 1 auf, an dessen Ausgang über ein Objektiv 2 eine Bildaufnahmeröhre 3 angeschlossen ist. Das von der Bildaufnahmeröhre 3 aufgenommene Bild kann in einem Sichtgerät 4 widergegeben werden, welches die Signale vom Target der Bildaufnahmeröhre 3 über einen Verstärker 5 erhält. Das auf den Bildverstärker 1 fallende Röntgenstrahlenbild eines Patienten 8 wird mittels der üblichen Teile des Bildverstärkers 1, d.h. einem Leuchtschirm 9, einer Fotokathode 10, Steuerelektroden 11, 12 und 13 sowie einer Hochspannungsquelle 14, auf den Ausgangsleuchtschirm 6 des Bildverstärkers 1 und über das Ausgangsfenster 7 in das Objektiv 2 übertragen. Die erforderlichen Spannungen werden dabei über Leitungen 10.1, 11.1, 12.1 und 13.1 an die Fotokathode 10 und die Steuerelektroden 11, 12 und 13 angelegt. Die Aufteilung der Spannung erfolgt mittels eines Potentiometers 15.

Das eigentliche Bild entsteht mittels der aus einer Röntgenröhre 16 austretenden Strahlen 17, die im Schirm 9 ein Lichtbild hervorrufen, das in der Fotokathode 10 Elektronen auslöst. Diese Elektronen werden dann über die Elektroden 11 bis 13 auf dem Ausgangsleuchtschirm 6 abgebildet. So wird über das Objektiv 2 in der Aufnahmeröhre 3 ein Bild erhalten, das dann im Sichtgerät 4 wiedergegeben wird.

Das am Ausgangsflansch 20 des Bildverstärkers 1 angebrachte Ausgangsfenster 7 besteht im Ausführungsbeispiel nach Fig. 2 aus einer Platte 21 aus optischem Glas, die eine Dicke von 16 mm und einen Durchmesser von 60 mm aufweist. An ihrer dem Innenraum des Bildverstärkers 1 zugewandten Seite trägt die Platte 21 den Leuchtschirm 6. An ihrer Aussenseite ist sie mit einer Antireflexschicht 22 belegt. Sie mindert Rückreflexionen auf den Leuchtstoff. Zur Verbindung mit dem Bildverstärker 1 ist der Durchmesser der Platte 21 aus optischem Glas grösser gewählt als der der Öffnung des Ausgangsflansches 20 des Bildverstärkers 1, so dass eine Nut verbleibt, die mit einer Vergussmasse 23 ausgelegt ist. So wird erreicht, dass für die Hochspannungsisolation grössere Kriechstrecken entstehen. Die seitlich an der Platte 21 angebrachte Schicht 24 aus schwarzem Lack soll dort auftreffendes Licht, das nicht zur Bildgebung gebraucht wird, möglichst absorbieren. Sie besteht aus hochspannungsfestem optischem Mattlack.

Gemäss Fig. enthält das Ausgangsfenster 7 eine Trägerplatte 30 als Träger der Leuchtschicht 6. An dieser Trägerplatte 30 ist mittels einer Schicht 31 aus einem optischen Kitt die Platte 21 aus optischem Glas angebracht, die an ihrer Aussenseite die Antireflexschicht 22 trägt. Auch hier ist die Platte 21 seitlich mit einer aus schwarzem Lack bestehenden Schicht 24 versehen.

Bei der Ausführungsform des Ausgangsfensters 7 nach Fig. 4 ist auf die Trägerplatte 30 des Ausgangsleuchtschirmes 6 die Platte 21 aus optischem Glas unter Zwischenfügung einer ca. 3 mm starken Platte 40 aus technischem Glas angekittet, die seitlich etwa 10 mm über den Stapel hinausragt. Zur Erhöhung der Absorption der Seitenwand der Platte 21 ist diese zusätzlich zur Schicht 24 noch mit in den Umfang der Platte 21 eingebrachten Rillen 41 von 2 cm Breite und 2 cm Tiefe versehen. Diese Rillen 41 wirken wie Blenden oder Lichtfallen, so dass Reflexionen zusätzlich am Austreten aus der Platte 21 und an einer Rückreflexion auf den Ausgangsleuchtschirm 6 gehindert werden. Die Antireflexschicht 22 wird an der Aussenseite der Platte 21 angebracht, um Rückreflexionen auf die Leuchtstoffschicht möglichst zu vermeiden.

Die Platte 21 kann, wie in der DE-A-1 514832, Fig. 4, gezeigt, gekrümmt sein. Während bei der bekannten Anordnung der gekrümmte Leuchtstoffträger den Sinn hat, eine einfachere Elektronenoptik und somit eine bessere Schärfeverteilung am Leuchtschirm zu ermöglichen, wird nach der Erfindung erreicht, dass auch Hin- und Herreflexionen in dieser Platte vermieden werden und somit der Bildkontrast verbessert wird.

Zusätzlich kann die Platte 21 mit einer bestimmten Absorption versehen sein, so dass sich wegen Unterdrückung von Hin- und Herreflexionen eine Verbesserung des Kontrastes ergibt (Grauglas). Die Absorption wird dabei auf etwa 30% des durchgehenden Lichtes beschränkt, damit nicht zuviel Nutzsignal verloren geht.

## Patentansprüche

1. Elektronischer Vakuumbildverstärker (1) für Einrichtungen zur Diagnostik mit Röntgenstrahlen, bei dem das zu verstärkende Bild an einem Eingangsschirm (9, 10) in ein Elektronenbild umgesetzt wird, das dann elektronenoptisch (11 bis 13) auf einen Ausgangsleuchtschirm (6) zu beschleunigt und dort abgebildet wird, der an der Innenwand des Ausgangsfensters (7) des Vakuumkolbens liegt, dessen Dicke so bemessen ist, dass an der Bildausgangsfläche des Ausgangsfensters (7) des Vakuumbildverstärkers (1) auftretende Totalreflexionen höchstens auf Bereiche des Leuchtschirmes zurückgelangen, die ausserhalb der Betrachtungsfläche liegen, dadurch gekennzeichnet, dass das Ausgangsfenster (7) zum dichten Abschluss derart auf eine Öffnung der Wand (20) des Vakuumkolbens des Vakuumbildverstärkers (1) aufgesetzt ist, dass es den Vakuumkolben im Bereich der Öffnung seitlich überragt, dass die Wand des Vakuumkolbens so geformt ist, dass zwischen ihr und dem Ausgangsfenster (7) eine umlaufende Nut gebildet wird, und dass diese Nut durch eine Vergussmasse (23) ausgefüllt ist.

2. Elektronischer Vakuumbildverstärker nach Anspruch 1, dadurch gekennzeichnet, dass das Ausgangsfenster (7) eine Platte (21) aus optischem Glas aufweist, auf deren Innenwand der Ausgangsleuchtschirm (6) aufgetragen ist.

3. Elektronischer Vakuumbildverstärker nach Anspruch 1, dadurch gekennzeichnet, dass das Ausgangsfenster (7) eine Schichtenstruktur besitzt, die aus transparent aneinandergekitteten Glasscheiben besteht, von denen eine auf die Öffnung des Vakuumkolbens aufgesetzte Trägerplatte (30) die Leuchtschicht (6) des Ausgangsleuchtschirmes (6) trägt und Abmessungen aufweist, die zum dichten Abschluss des Kolbens und zum Tragen der Leuchtschicht ausreichen, und dass an der Aussenfläche dieser Trägerplatte (30) eine die restliche Dicke der Struktur ergebende Platte (21) aus optischem Glas angekittet ist.

4. Elektronischer Vakuumbildverstärker nach Anspruch 3, dadurch gekennzeichnet, dass zwischen der Trägerplatte (30) und der Platte (21) aus optischem Glas eine Platte (40) aus elektrisch isolierendem Geräteglas eingekittet ist, deren Abmessungen im Hinblick auf die elektrische Isolierung gewählt sind.

5. Elektronischer Vakuumbildverstärker nach einem der Ansprüche 1 bis 4, dadurch gekennzeichnet, dass der seitliche Rand der Platte (21) aus optischem Glas eine Licht absorbierende Belegung (24), insbesondere eine Schwärzung, aufweist.

6. Elektronischer Vakuumbildverstärker nach Anspruch 5, dadurch gekennzeichnet, dass der seitliche Rand der optischen Platte (21) zusätzlich mit als Lichtfallen oder Blenden dienenden umlaufenden Rillen (41) versehen ist.

7. Elektronischer Vakuumbildverstärker nach einem der Ansprüche 1 bis 6, dadurch gekennzeichnet, dass der Träger (21, 30) eine höchstens 50% des durchgehenden Lichtes absorbierende Schicht umfasst oder durchgefärbt ist.

8. Elektronischer Vakuumbildverstärker nach einem der Ansprüche 1 bis 7, dadurch gekennzeichnet, dass die Platte (21) aus eingefärbten optischem Glas besteht, das bis zu 40% des vom Leuchtschirm (6) kommenden Lichtes absorbiert.

9. Verwendung eines elektronischen Vakuumbildverstärkers nach einem der Ansprüche 1 bis 8 in einer Röntgendiagnostikeinrichtung, bei welcher dem Ausgangsfenster (7) das Objektiv (2) einer Bildaufnahme- und Verarbeitungseinrichtung (3 bis 5) nachgeschaltet ist.

## Claims

1. Electronic vacuum image intensifier (1) for X-ray diagnostic devices, with which the image to be intensified, on an input screen (9, 10), is converted into an electron image which is then accelerated electron-optically (11 to 13) towards a fluorescent output screen (6) and is displayed there, this screen lying on the inner wall of the output window (7) of the vacuum bulb whose thickness is dimensioned so that total reflexions occurring on the image output surface of the output window (7) of the vacuum image intensifier (1) reach back at the most to areas of the fluorescent screen lying outside the observation area, characterised in that the output window (7) is placed onto an aperture in the wall (20) of the vacuum bulb of the vacuum image intensifier (1) to form a tight seal in such a way that it projects laterally over the vacuum bulb in the area of the aperture, in that the wall of the vacuum bulb is so shaped that between it and the output window (7) a circumferential groove is formed and in that this groove is filled with a sealing compound (23).

2. Electronic vacuum image intensifier according to claim 1, characterised in that the output window (7) has a plate (21) of optical glass on whose inner wall the fluorescent output screen (6) is applied.

3. Electronic vacuum image intensifier according to claim 1, characterised in that the output window (7) has a layer structure which comprises glass discs transparently stuck together, of which a carrier plate (30) placed onto the aperture of the vacuum bulb carries the fluorescent layer (6) of the fluorescent output screen (6) and has dimensions which are adequate for tightly sealing the bulb and carrying the fluorescent layer, and in that stuck to the outer surface of this carrier plate (30) there is a plate (21) made of optical glass providing the remaining thickness of the structure.

4. Electronic vacuum image intensifier according to claim 3, characterised in that between the carrier plate (30) and the plate (21) of optical glass there is stuck a plate (40) of electrically insulating apparatus glass whose dimensions are selected with regard to the electrical insulation.

5. Electronic vacuum image intensifier according to one of claims 1 to 4, characterised in that the lateral edge of the plate (21) of optical glass has a light-absorbing coating (24), in particular blacking.

6. Electronic vacuum image intensifier according to claim 5, characterised in that the lateral edge of the optical platte (21) is additionally provided with circumferential grooves (41) acting as light traps or stops.

7. Electronic vacuum image intensifier according to one of claims 1 to 6, characterised in that the carrier (21, 30) includes a layer absorbing at the most 50% of the light passing through or is dyed throughout.

8. Electronic vacuum image intensifier according to one of claims 1 to 7, characterised in that the plate (21) is of inked optical glass which absorbs up to 40% of the light coming from the fluorescent screen (6).

9. Use of an electronic vacuum image intensifier according to one of claims 1 to 8 in an X-ray diagnostic device in which the lens (2) of an image-receiving and processing device (3 to 5) is connected on the output side of the output window (7).

## Revendications

1. Intensificateur électronique d'images à vide (1) pour des dispositifs de radiodiagnostic, dans lequel l'image devant être intensifiée est convertie, au niveau d'un écran d'entrée (9, 10), en une image électronique qui est ensuite accélérée par voie électro-optique (11 à 13) vers un écran lumi- ' nescent de sortie (6) et est reproduite sur cet écran, qui est disposé sur la paroi intérieure de la fenêtre de sortie (7) de l'ampoule à vide, dont l'épaisseur est dimensionnée de manière que des réflexions totales, apparaissant sur la surface de sortie de l'image de la fenêtre de sortie (7) de l'intensificateur d'images à vide (1), soient renvoyées tout au plus sur des régions de l'écran situées à l'extérieur de la surface d'observation, caractérisé par le fait que, pour l'obtention d'une fermeture étanche, la fenêtre de sortie (7) est montée sur une ouverture de la paroi (20) de l'ampoule à vide de l'intensificateur d'images à vide (1) de manière à déborder latéralement l'ampoule à vide, dans la zone de l'ouverture, et qu'une fente circonférentielle est formée entre l'ouverture et la fenêtre de sortie (7), et que cette fente est remplie par une masse d'obturation (23).

2. Intensificateur électronique d'images à vide suivant la revendication 1, caractérisé par le fait que la fenêtre de sortie (7) comporte une plaque (21) formée d'un verre optique, dont la paroi intérieure supporte l'écran luminescent de sortie (6).

3. Intensificateur électronique d'images à vide suivant la revendication 1, caractérisé par le fait que la fenêtre de sortie (7) possède une structure stratifiée, constituée par des plaques de verre transparent, fixées par un ciment les unes sur les autres et dont l'une, formant plaque de support (3), appliquée sur l'ouverture de l'ampoule à vide, porte la couche luminescente (6) de l'écran luminescent de sortie (6) et possède des dimensions suffisantes pour fermer de façon étanche l'ampoule et supporter la couche luminescente, et qu'une plaque (21) fournissant l'épaisseur résiduelle de la structure et réalisée en un verre optique est fixée au moyen d'un ciment sur la surface extérieure de cette plaque de support (30).

4. Intensificateur électronique d'images à vide suivant la revendication 3, caractérisé par le fait qu'entre la plaque de support (30) et la plaque (21) formée d'un verre optique se trouve fixée à l'aide d'un ciment une plaque (40) formée d'un verre électriquement isolant pour la fabrication d'appareils, dont les dimensions sont choisies en fonction de l'isolation électrique.

5. Intensificateur électronique d'images à vide suivant les revendications 1 à 4, caractérisé par le fait que le bord latéral de la plaque (21) formée d'un verre optique comporte un revêtement (24) absorbant la lumière, notamment un noircissement.

6. Intensificateur électronique d'images à vide suivant la revendication 5, caractérisé par le fait que le bord latéral de la plaque optique (21) comporte en outre des rainures circonférentielles (41) utilisées comme capteurs de lumière ou diaphragmes.

7. Intensificateur électronique d'images à vide suivant l'une des revendications 1 à 6, caractérisé par le fait que le support (21, 30) comporte une couche qui absorbe au moins 50% de la lumière traversante, ou est entièrement coloré.

8. Intensificateur électronique d'images à vide suivant l'une des revendications 1 à 7, caractérisé par le fait que la plaque (21) est réalisée en un verre optique coloré qui absorbe jusqu'à 40% de la lumière émanant de l'écran luminescent (6).

9. Application d'un amplificateur électronique d'images à vide suivant l'une des revendications 1 à 8 dans un dispositif de radiodiagnostic, dans lequel l'objectif (2) d'un dispositif (3 à 5) d'enregistrement et de traitement d'images est branché en aval de la fenêtre de sortie (7).
